# EUROPÄISCHE PATENTSCHRIFT

(11) **EP 1 855 054 B1**
(45) Veröffentlichungstag und Bekanntmachung des Hinweises auf die Patenterteilung: **17.08.2016**
(21) Anmeldenummer: 07113855.6
(22) Anmeldetag: 03.10.2001
(51) Int. Cl.: F23D 14/02, F23R 3/28

(54) **Vorrichtung zur Brennstoffversorgung eines Vormischbrenners**
Method for supplying fuel to a premix burner
Procéder pour alimenter un brûleur a prémélange an combustible

(30) Priorität: 05.10.2000 DE 10049205
(43) Veröffentlichungstag der Anmeldung: 14.11.2007
(62) Teilanmeldung aus: 01970078.0
(73) Patentinhaber: General Electric Technology GmbH, 5400 Baden (CH)
(72) Erfinder: Eroglu, Adnan, 5417, Untersiggenthal (CH); Stuber, Peter, 8037, Zürich (CH)
(74) Vertreter: Bernotti, Andrea

(56) Entgegenhaltungen:
- EP-A- 0 321 809
- EP-A- 0 592 717
- EP-A- 0 918 190
- DE-A- 4 446 945

## Beschreibung

### Technisches Gebiet

Die Erfindung bezieht sich auf eine Vorrichtung mit einem Vormischbrenner, einer Brennstoffversorgung und einer Steuer- oder Regeleinheit zum Betrieb einer Gasturbine, wobei der Vormischbrenner wenigstens eine, einen sich axial erstreckenden Vormischraum wenigstens teilweise begrenzende Brennerschale aufweist, mit einer in den Vormischraum über die Brennerschale gerichteten Premixgaszuführung, wobei das Premixgas mit Verbrennungszuluft vermischt und stromab, außerhalb des Vormischbrenners entzündet wird.

### Stand der Technik

Vormischbrenner der vorstehend genannten Gattung sind zum Betrieb von Gasturbinenanlagen hinlänglich bekannt und weisen unterschiedliche Vormischbrennergeometrien auf. So ist in der EP 0 321 809 B1 ein aus mehreren Brennerschalen bestehender kegelförmiger Vormischbrenner, ein sogenannter Doppelkegelbrenner beschrieben, dessen Brennerschalen derart zusammengesetzt sind, dass entlang der Brennerachse tangentiale Lufteintrittsschlitze für die Verbrennungszuluft gebildet werden. An den hierdurch gebildeten Einströmkanten der Brennerschalen sind Austrittsöffnungen für das Premixgas vorgesehen, die in Richtung der Brennerachse verteilt angeordnet sind. Die Eindüsung des Premixgases durch die Austrittsöffnungen entlang der Einströmkanten der Brennerschalen führt aufgrund der Brennerschalengeometrie in Verbindung mit der Brennungszuluft zu einer drallförmigen Durchmischung des Premixgases sowie der Verbrennungszuluft.

Eine andere Vormischbrennergeometrie ist in der WO 93/17279 gezeigt, bei der der Vormischbrenner mit einem zusätzlich konischen Innenkörper ausgebildet ist. Auch in diesem Fall wird das Premixgas über entsprechende Austrittsöffnungen, die entlang der axial verlaufenden Lufteintrittsschlitze angeordnet sind, in das Innere des Vormischbrenners eingespeist, wo das Premixgas mit Verbrennungszuluft durchmischt und stromab innerhalb der Brennkammer zur Zündung gebracht wird.

Nun ist es möglich, durch geeignete Wahl der Anordnung, Größe, Anzahl der Austrittsöffnungen sowie deren gegenseitiger Abstand hinsichtlich der Qualität der Verbrennung Optimierungen vorzunehmen. So können insbesondere die Emissionswerte, das Auslöschverhalten der sich in der Brennkammer ausbildenden Flamme, das Flammenrückströmverhalten sowie die Flammenstabilität durch geeignete Wahl der vorstehend genannten Parameter entscheidend beeinflusst werden.

Die vorstehend beschriebenen Optimierungsmöglichkeiten stoßen jedoch schnell auf Grenzen, sofern man Maßnahmen ergreifen möchte, um das Brennerverhalten nicht nur bei einer fest vorgegebenen Brennergeometrie sowie bei einem idealen Verbrennungszustand zu optimieren. So ist es nahezu unmöglich, mit einer konstruktiv vorgegebenen Anordnung von Austrittsöffnungen entlang bestimmter Bereiche der Brennerschalen das Verbrennungsverhalten bei unterschiedlichen Last- und Umgebungsbedingungen auf einem nahezu gleichbleibend optimalen Niveau zu halten. Es hat sich herausgestellt, dass sich eine optimierte Anordnung von Austrittsöffnungen für die Premixgaszuführung innerhalb des Vormischbrenners, der für den Einsatz eines bestimmten Maschinentyps optimal ausgelegt worden ist, beispielsweise für den Einsatz an einer Ringbrennkammer, nur schlecht oder überhaupt nicht für den Einsatz in einem anderen Maschinentyp, beispielsweise für den Einsatz in einer Silo-Brennkammer, verwenden lässt.

Auch treten im Laufe des Einsatzes eines Brenners schleichende Brennersystemveränderungen auf, die durch Ermüdungserscheinungen hervorgerufen werden und beispielsweise zu einer Erhöhung von Leckage-Luftströmungen führen. Durch die fest vorgegebene Anordnung der Premixgasdurchtrittsöffnungen, die selbst keinen oder nur vernachlässigbaren Alterungserscheinungen unterworfen sind, können die alterungsbedingten Veränderungen jeodch nicht kompensiert werden, wodurch eine Verschlechterung des Verbrennungsprozesses mit zunehmender Laufzeit des Brenners unausweichlich ist.

Bestehende Premixgaszuführsysteme werden in der Regel für den mittleren und hohen Lastbereich von Gasturbinen hinsichtlich niedriger Emissionswerte und gedämpftem Auftreten von Verbrennungsoszillationen optimiert. Um den Verbrennungsprozess zu starten sowie den mittleren Lastbereich der Gasturbine zu erreichen, werden üblicherweise Pilotierungsstufen eingesetzt. Üblicherweise wird mittig zur Vormischbrennerachse über eine Brennerlanze Pilotgas in das Innere des Vormischbrenners eingespeist, das sich mit Verbrennungszuluft mischt und zur Zündung gebracht wird. Erst nach Erreichen eines bestimmten Lastbereiches wird die Pilotgaszuführung ausgeschaltet und die Premixgaszufuhr in Betrieb genommen werden. In gleicher Weise erfolgt eine derartige Umschaltung beim Herunterfahren der Gasturbine, bei der die Premixgaszufuhr abgeschaltet und die Pilotgaszuführung eingeschaltet wird. Bei den Umschaltprozessen treten jedoch hohe Verbrennungsoszillationen innerhalb des Brennersystems auf, die mit starken Druckschwankungen verbunden sind, die wiederum eine unmittelbare und störende Auswirkung auf das Lastverhalten der Gasturbine nach sich ziehen, die in Folge dessen großen Lastschwingungen unterworfen wird.

Wird ein Gaszuführungssystem sowohl beim Hoch- als auch beim Herunterfahren der Gasturbine abgeschaltet, so ist es erforderlich, die abgeschalteten Gaszufuhrleitungen mit Inertgas zu reinigen, um Rückzündungen in die Zuführleitung hinein auszuschließen und deren Beschädigungen zu vermeiden. Die zur Reinigung der Gaszuleitung benötigte Menge an Inertgasen nimmt ein beträchtliches Ausmaß an und führt nicht zuletzt auch zu hohen Betriebskosten derartiger Brennersysteme.

Schließlich ist es mit den derzeit bekannten Vormischbrennern nahezu unmöglich, den Vormischbrenner mit unterschiedlichen Brennstoffsorten, wie beispielsweise flüssigem oder gasförmigem Brennstoff, zu betreiben, zumal die in der Regel mittig in der Brennerachse angeordnete Brennerlanze zur Zuführung von Pilotgas, das wie vorstehend erwähnt, zum Hochfahren der Gasturbine sowie für den unteren Lastbereich erforderlich ist, in unmittelbarer räumlicher Nähe zur zentralen Flüssigbrennstoffdüse angeordnet ist. Ungewollte Zündwechselwirkungen zwischen beiden Brennstoffauslässen können nicht ausgeschlossen werden.

Die beiden Schriften DE-A1-44 46 945 und EP-A1-0 592 717 offenbaren gasbetriebene Vormischbrenner, bei denen Verbrennungsluft zumindest annähernd tangential in den Vormischraum des Brenners eingeführt wird. Brennstoff wird über eine Mehrzahl von in Längsrichtung des Vormischraums aufgereihten Düsen eingespritzt und mit der Verbrennungsluft vermischt. Die Düsen sind dabei in mindestens zwei Gruppen mit unterschiedlicher Brennstoffzufuhr unterteilt.

### Darstellung der Erfindung

Der Erfindung liegt die Aufgabe zugrunde, eine Vorrichtung mit einem Vormischbrenner, einer Brennstoffversorgung und einer Steuer- oder Regeleinheit gemäß dem Oberbegriff des Anspruchs 1 derart weiterzubilden, dass die vorstehend zum Stand der Technik angeführten Nachteile vermieden werden. Insbesondere gilt es, Maßnahmen am Vormischbrenner zu treffen, so dass eine optimierte Anpassung des Vormischbrennerverhaltens im gesamten Lastbereich der Gasturbine möglich wird. Dies soll insbesondere ohne großen technischen und konstruktiven Aufwand erfolgen und mit nur geringen Kosten realisierbar sein.

Die Lösung der der Erfindung zugrunde liegenden Aufgabe ist im Anspruch 1 angegeben. Den Erfindungsgedanken vorteilhaft weiterbildende Merkmale sind Gegenstand der abhängigen Ansprüche sowie der Beschreibung, insbesondere unter Bezugnahme auf die Figuren zu entnehmen.

Die der Erfindung zugrunde liegende Idee ist die axiale gestufte Zuführung von Premixgas entlang der Flanken der Brennerschalen, indem die Brennerschalen in wenigstens zwei axial hintereinander angeordnete Bereiche unterteilt sind, die jeweils über getrennt voneinander geführte Premixgaszuführleitungen versorgt werden. Die voneinander getrennten Bereiche entlang der Brennerschalen sind in Durchströmungsrichtung des Vormischbrenners axial hintereinander angeordnet, wobei erfindungsgemäß erkannt worden ist, dass zum Anfahren der Gasturbine mehr als 60 % der gesamten Premixgaszuführung über den stromauf ersten Bereich erfolgen soll und dass für das weitere Hochfahren der Last der Gasturbine bis Volllast eine stufenweise oder kontinuierliche Umverteilung der Premixgaszuführung auf die stromab nach dem ersten Bereich angrenzenden Bereiche erfolgt.

Durch die axiale Unterteilung der Premixgaszuführung entlang der Brennerschalen des Vormischbrenners und insbesondere die stufenweise Versorgung der einzelnen Bereiche mit Premixgas ist es möglich, vollständig auf die Zufuhr von Pilotgas zu verzichten, selbst im Falle des Anfahrens sowie in unteren Lastbereichen der Gasturbine.

Der Verzicht auf eine Pilotgasstufe ist mit einer Reihe von Vorteilen verbunden, die sich nicht zuletzt durch den Wegfall der durch die Umschaltung von Pilotgas zu Premixgaszufuhr verbundenen Brennkammeroszillationen ergeben.
Mit der erfindungsgemäßen Betriebsweise eines Vormischbrenners ist es erstmals möglich, eine Gasturbine vom Anfahren bis zur Volllast ohne eine Pilotgasstufe zu betreiben. Das kontinuierliche bzw. stufenhafte Zuschalten einzelner Bereiche, über die Premixgas in das Innere des Vormischbrenners gelangt, erfolgt mit Hilfe in den einzelnen Premixgaszuführleitungen vorgesehenen Steuer- bzw. Regeleinheiten, die im einfachsten Fall als regelbare Drosselventile ausgebildet sind.

Durch den vorteilhaften Verzicht auf eine Pilotgaszufuhr ist es insbesondere möglich, durch eine zentrale, in den Brennermund hineinragende Einspritzdüse Flüssigbrennstoff zu zerstäuben, der seinerseits in geeigneter Weise mit einem schlauchförmig ausgebildeten Verbrennungsluftstrom umgeben ist.

Eine erfindungsgemäß ausgebildete Ausführungsform zur gezielten Zuflussregelung von Premixgas für die in unterschiedliche Bereiche unterteilten Brennerschalen des Vormischbrenners wird in der nachstehenden Beschreibung unter Bezugnahme auf die Figuren dargelegt. Wesentlicher Gesichtspunkt der nachstehend im Einzelnen beschriebenen Vorrichtung ist die getrennte, dosierte Premixgaszuführung zu den einzelnen, axial hintereinander angeordneten Bereichen entlang der Brennerschalen, durch die das Premixgas in das Innere des Vormischbrenners eingedüst wird.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnung exemplarisch beschrieben. Es zeigen:
- Figur 1: schematische Querschnittsdarstellung durch einen kegelförmig ausgebildeten Vormischbrenner,
- Figur 2: Diagrammdarstellung zur Betriebsweise der in Figur 1 dargestellten Ausführungsform,
- Figur 3: schematisierter Plan zum Verlauf von Zufuhrleitungen zur Versorgung des Vormischbrenners mit Premixgas,
- Figur 4: Ausführungsbeispiel eines Regelventils.

### Wege zur Ausführung der Erfindung, gewerbliche Anwendbarkeit

In Figur 1 ist eine schematisierte Darstellung eines Längsschnittes durch einen kegelförmig ausgebildeten Vormischbrenner dargestellt. Der Vormischbrenner weist kegelförmig ausgebildete Brennerschalen 1, 2 auf, entlang derer in Axialrichtung zur Brennerlängsachse A Premixgasaustrittsöffnungen 3 vorgesehen sind, durch die Premixgas in das Innere des Vormischbrenners eingespeist werden kann. Die Brennerschalen 1, 2 sind in zwei unterschiedlich getrennte Bereiche, Stufe S1 und Stufe S2, unterteilt, die von unterschiedlichen Premixgaszuführleitungen 4, 5 mit Premixgas versorgt werden. Gleichsam tangential in Richtung der Kegelform wird durch nicht in der Figur 1 dargestellte Lufteintrittsschlitze Zuluft in das Innere des Vormischbrenners geführt, die sich mit dem Premixgas 6 zu einem Brennstoffluftgemisch vermengt.

Optional kann im Zentrum des Vormischbrenners eine Flüssigbrennstoffzerstäubungsrichtung 7 vorgesehen sein, die einen Mischbetrieb bzw. ein Umschalten von gasförmigem Brennstoff zu Flüssigbrennstoff erlaubt. Die Zufuhr von Flüssigbrennstoff erfolgt mit Hilfe einer an sich bekannten Zerstäubungsdüse, die eine sich kegelförmig ausbreitende Zerstäubungswolke innerhalb des Vormischbrenners erzeugt. Zum Schutz gegenüber den Premixgasaustrittsöffnungen 3 sowie zu Zwecken der Formstabilisierung wird die sich ausbreitende Flüssigbrennstoffwolke von einem Schutzluftmantel umgeben.

Zum Anfahren der Gasturbine, das heißt zum Zünden des Vormischbrenners, wird nicht, wie bei dem Stand der Technik üblich, eine Pilotierung vorgenommen, sondern in dem im Ausführungsbeispiel dargestellten zweistufigen Vormischbrenner wird jeder Bereich der Brennerschale mit einer Premixgaszufuhr versorgt, die stromauf innerhalb des Vormischbrenners angeordnet ist. Im Ausführungsbeispiel ist dies der Bereich Stufe 1, der zum Anfahren sowie zum Betreiben des Vormischbrenners im niedrigen Lastbereich mit mehr als 60 % der gesamten Premixgaszuführung betrieben wird.

Aus Figur 2 geht ein Übersichtsdiagramm hervor, aus dem die prozentuale Verteilung der Premixgasaufteilung zwischen Bereich S1 und Bereich S2 zu entnehmen ist. Die schwarz eingetragenen Felder entsprechen dem Anteil des über den Bereich 1 austretenden Premixgases, die helleren Felder jeweils dem Premixgasanteil, der über den Bereich S2 des Vormischbrenners in das Innere des Brenners gelangt. Wie vorstehend bereits erwähnt, fließt bei der Zündung (Ignition) der Löwenanteil (d. h. mehr als 90 %) der gesamten Premixgaszuführung über den Bereich S1 in das Innere des Vormischbrenners. Im unteren Lastbereich (Idle) nimmt der Anteil des über den Bereich S2 austretenden Premix-Gases leicht zu. Im Falle des Halblastzustandes werden beide Bereiche S1 und S2 zu etwa gleichen Teilen mit Premixgas versorgt. Im Volllastbetrieb tritt über den Bereich S2 etwas mehr Premixgas in das Innere des Vormischbrenners als über den Bereich 1. Die in Figur 2 dargestellte Premixgaszuteilung auf die Bereiche S1 und S2 erfolgt mittels einer Regeleinheit, die stufenweise bzw. kontinuierlich das Aufteilungsverhältnis der Premixgaszuteilung auf die Bereiche S1 und S2 vornehmen kann. Im einfachsten Fall sind dies gekoppelte Drosselventile, die jeweils in den einzelnen Premixgaszuführleitungen 4 und 5 vorgesehen sind.

Eine weitere Möglichkeit der kontrollierten Premixgaszuführung auf die getrennten Bereiche des Vormischbrenners ist aus der schematischen Darstellung gemäß Figur 3 zu entnehmen. Wieder handelt es sich im Ausführungsbeispiel gemäß Figur 3 um einen kegelförmigen Vormischbrenner, der über zwei Bereiche S1 und S2 verfügt, über die getrennt Premixgas in das Innere des Vormischbrenners eintritt. In einer gemeinsamen Zufuhrleitung 8, über die Premixgas dem Vormischbrenner zugeführt wird, ist ein Hauptregelventil 9 vorgesehen. Über das Hauptregelventil 9 kann der direkte Zufluss von Premixgas zum Bereich S1 des Vormischbrenners geregelt werden. In der Zuleitung zwischen dem Hauptregelventil 9 und dem Austrittsbereich S1 des Vormischbrenners ist ein Kreuzungspunkt 10 vorgesehen, an dem ein Teil des Premixgases in eine Abzweigungsleitung 11 abgeleitet wird. In der Abzweigungsleitung 11 ist eine weitere Regeleinheit in Form eines federkraftbeaufschlagten Überdruckventils 12 vorgesehen, das im Weiteren näher unter Bezugnahme auf Figur 4 beschrieben wird. Eine Bypassleitung 13, deren Strömungsquerschnitt klein genug oder in der ein entsprechendes Drosselelement 14 vorgesehen ist, sorgt dafür, dass bei geschlossenem Regelventil 12 ein geringer Premixgasfluss zum Bereich S2 des Vormischbrenners zugeführt werden kann.

Das in Figur 3 dargestellte Zuführungssystem für Premixgas auf die beiden Bereiche S1 und S2 des Vormischbrenners weist nun folgende Funktionsweise auf. Nach Öffnen des Hauptregelventils 9 wird der Bereich S1 des Vormischbrenners mit Premixgas versorgt. Der Gasdruck innerhalb der den Bereich S1 mit Premixgas versorgenden Zuleitungen sowie auch in der Abzweigungsleitung 11 vermag das federkraftbeaufschlagte Überdruckventil noch nicht zu öffnen. Nur ein geringer Anteil von Premixgas gelangt über die Bypassleitung 13 zum Bereich S2 des Vormischbrenners und tritt dort in das Innere des Vormischbrenners aus. Dies entspricht dem Zustand beim Anfahren der Gasturbine bzw. beim Zünden des Vormischbrenners. Nach der Anfahrphase steigt der in der Abzweigungsleitung 11 vorherrschende Premixgasdruck, der das federkraftbeaufschlagte Drosselventil 12 kontinuierlich zu öffnen vermag, wodurch ein immer größer werdender Anteil des durch das Hauptregelventil 9 hindurchströmenden Premix-Gases durch das Überdruckventil 12 hindurch in den Bereich S2 strömt. Steigt der Zuleitungsgasdruck weiter an, so öffnet sich das Überdruckventil 12 vollständig, wodurch ein großer Anteil des Premixgases in den Bereich S2 des Vormischbrenners gelangen kann. Durch die Dimensionierung der Zuleitungen sowie das Einstellen des Ansprechverhaltens des Überdruckventils 12 ist es möglich, das Verhalten des Vormischbrenners hinsichtlich Emission und Schwingungsverhalten zu optimieren. So ist es möglich, ohne die Notwendigkeit einer Pilotgaszuführung und unter Verwendung nur eines einzigen Regelventils, nämlich des Überdruckventils 12, einen Vormischbrenner zum Betrieb einer Gasturbine über den gesamten Lastbereich zu realisieren.

Ein derartiges Überdruckventil ist als vorteilhafte Ausführungsform in Figur 4 dargestellt. Das Überdruckventil 12 weist einen konisch ausgebildeten Kolben 15 auf, der durch eine Feder 16 federkraftbeaufschlagt gasdicht auf einer Gegenkontur 17 aufliegt. Wird nun der Kolben 15 mittels Gasdruck (siehe hierzu Pfeil auf der linken Seite des Drosselventils) druckbeaufschlagt, so vermag der auf den Kolben 15 einwirkende Gasdruck die Feder 16 gegen einen Anschlag 18 zusammenzudrücken. Hierbei öffnet sich ein Spalt zwischen dem Kolben 15 und der Gegenkontur 17, wodurch Gas durch das Überdruckventil nach rechts hindurchtreten kann. Je nach Wahl der Federkraft des Federelementes 16 sowie der Dimensionierung der Kolbengröße ist die gasdruckabhängige Durchflussrate vom Premixgas durch das Überdruckventil 12 individuell einzustellen. Mit Hilfe geeigneter Dimensionierung des Überdruckventils 12 sowie der an der Premixgasversorgung beteiligten Abzweigungsleitung 11 und des Drosselelements 14 ist es möglich, den Verbrennungsvorgang in an sich bekannter Weise zu optimieren. Auch mit dem in Figur 3 dargestellten Ausführungsbeispiel ist es möglich, eine gezielte Premixgaszuteilung auf die Stufen S1 und S2 der Brennerschalen des Vormischbrenners gemäß der Diagrammdarstellung in Figur 2 zu erhalten.

Mit der erfindungsgemäßen Vorrichtung mit einem Vormischbrenner, einer Brennstoffversorgung und einer Steuer- oder Regeleinheit ist eine Reihe von Vorteilen verbunden: Durch die abgestufte Premixgaszuführung in den Vormischbrenner kann dieser in signifikant größeren Bereichsgrenzen eingesetzt werden als nur einstufig ausgelegte Vormischbrenner.

Mit Hilfe der in Figur 3 dargestellten Ausführungsform ist lediglich eine einzige Premixgaszuleitung erforderlich.

Durch die Verwendung einer als Überdruckventil 12 ausgebildeten Regeleinheit ist zum Betreiben des Vormischbrenners lediglich eine einzige Regeleinheit erforderlich.

Die Nachrüstung an bereits bestehende Vormischbrennersysteme ist einfach durchführbar, zumal die Verwendung von zwei und mehr getrennten Premixgaszuleitungssystemen nicht erforderlich ist.

Durch die gezielte Zufuhr eines Minimumanteils von Premixgas in den zweiten Bereich des Vormischbrenners über die Bypassleitung ist es nicht erforderlich, diese Zufuhrleitung mit Erdgas zu reinigen. Versuche zeigten, dass das erfindungsgemäße System nur geringe Pulsationen im Anfahrverhalten hervorruft. Mit der individuellen Premixgaszuteilung auf die unterschiedlichen Bereiche des Vormischbrenners ist es möglich, auch bei auftretenden Alterungserscheinungen entsprechende Optimierungen vorzunehmen.
Aufgrund des möglichen Verzichtes einer Pilotgaszuführung können jegliche Pulsationen, die beim Umschalten zwischen Pilotgas- zu Premixgaszufuhr auftreten, vermieden werden.

Die gesamte Vorrichtung ist konstruktiv einfach und kostengünstig herstellbar.

### Bezugszeichenliste

- 1,2: Brennerschalen
- 3: Premixgasaustrittsöffnungen
- 4,5: Premixgaszuführleitungen
- 6: Premixgas
- 7: Flüssigbrennstoffzerstäubungseinrichtung
- 8: Zufuhrleitung
- 9: Hauptregeleinheit
- 10: Kreuzungspunkt
- 11: Abzweigungsleitung
- 12: Überdruckventil
- 13: Bypassleitung
- 14: Drosselelement
- 15: Kolben
- 16: Feder
- 17: Gegenkontur
- 18: Anschlag
- S1, S2: Bereiche 1, 2 für den gestuften Premixgasaustritt
- A: Brennerachse

## Patentansprüche

1. Vorrichtung mit einem Vormischbrenner, einer Brennstoffversorgung und einer Steuer- oder Regeleinheit zum Betrieb einer Gasturbine, wobei der Vormischbrenner wenigstens eine Brennerschale (1, 2), welche einen sich axial erstreckenden Vormischraum wenigstens teilweise begrenzt, und eine in den Vormischraum über die Brennerschale (1, 2) gerichtete Premixgaszuführung aufweist, wobei das Premixgas (6) mit Verbrennungszuluft innerhalb des Vormischbrenners vermischt und stromab, außerhalb des Vormischbrenners entzündet wird, wobei axial entlang der Brennerschale (1, 2) wenigstens zwei räumlich getrennte Bereiche (S1, S2) vorgesehen sind, über die Premixgas (6) in den Vormischraum einspeisbar ist und die mit voneinander getrennten Premixgaszuführleitungen (4, 5) verbunden sind, wobei ein erster Bereich (S1) in der Brennerschale (1, 2) vorgesehen ist, der im Vormischbrenner stromauf angeordnet ist, und dass wenigstens ein zweiter Bereich (S2) angeordnet ist, der zum ersten Bereich (S1) stromab im Vormischbrenner angeordnet ist, und dass eine Regel- oder Steuereinheit vorgesehen ist, die mit den Premixgaszuführleitungen (4, 5) verbunden ist und in Abhängigkeit des Lastbereichs der Gasturbine eine Verteilung der Premixgaszufuhr auf die einzelnen Bereiche vornimmt,
**dadurch gekennzeichnet, dass**
die Premixgaszuführleitung (5) des ersten Bereichs (S1) mit einem Drosselventil (9) vorgesehen ist, dass zwischen dem Drosselventil (9) und dem ersten Bereich (S1) ein Kreuzungspunkt (10) vorgesehen ist, von dem eine Abzweigungsleitung (11) zum zweiten Bereich (S2) führt, und dass zwischen dem Kreuzungspunkt (10) und dem zweiten Bereich (S2) die Regel- oder Steuereinheit vorgesehen ist.

2. Vorrichtung nach Anspruch 1,
**dadurch gekennzeichnet, dass**
die Regel- oder Steuereinheit ein federkraftbeaufschlagtes Überdruckventil (12) ist.

3. Vorrichtung nach Anspruch 1 oder 2,
**dadurch gekennzeichnet, dass**
bei Versorgung des ersten Bereichs (S1) mit Premixgas (6) zwischen dem Kreuzungspunkt (10) und dem zweiten Bereich (S2) eine Bypassleitung (13) vorgesehen ist, die für eine Mindestversorgung des zweiten Bereiches (S2) mit Premixgas (6) sorgt, sofern der erste Bereich (S1) mit Premixgas versorgt wird.

## Claims

1. Device with a premix burner, a fuel supply and a control or regulator unit for operating a gas turbine, wherein the premix burner has at least one burner shell (1, 2) which at least partially delimits an axially extending premix chamber, and a premix gas supply directed into the premix chamber via the burner shell (1, 2), wherein the premix gas (6) is mixed with combustion supply air inside the premix burner and is ignited downstream outside the premix burner, wherein at least two physically separated regions (S1, S2) are provided axially along the burner shell (1, 2), via which regions premix gas (6) can be fed into the premix chamber and which are connected to separate premix gas supply lines (4, 5), wherein a first region (S1) is provided in the burner shell (1, 2) and arranged upstream in the premix burner, and at least one second region (S2) is arranged downstream of the first region (S1) in the premix burner, and a regulator or control unit is provided which is connected to the premix gas supply lines (4, 5) and divides the premix gas supply to the individual regions depending on the load range of the gas turbine,
**characterised in that**
the premix gas supply line (5) of the first region (S1) is provided with a choke valve (9), that an intersection point (10) is provided between the choke valve (9) and the first region (S1), from which point a branch line (11) leads to the second region (S2), and that the control or regulator unit is provided between the intersection point (10) and the second region (S2).

2. Device as claimed in claim 1, **characterised in that** the control or regulator unit is an overpressure valve (12) subjected to spring force.

3. Device according to claim 1 or 2, **characterised in that** when the first region (S1) is supplied with premix gas (6), a bypass line (13) is provided between the intersection point (10) and the second region (S2) and ensures a minimum supply of premix gas (6) to the second region (S2) insofar as the first region (S1) is supplied with premix gas.

## Revendications

1. Dispositif avec un brûleur de pré-mélange, une alimentation en carburant et une unité de commande ou de régulation pour le fonctionnement d'une turbine à gaz, le brûleur de pré-mélange comprenant au moins une coque de brûleur (1, 2), qui délimite au moins partiellement une chambre de pré-mélange s'étendant axialement, et une alimentation de gaz de pré-mélange orientée dans la chambre de pré-mélange au-dessus de la coque de brûleur (1, 2), le gaz de pré-mélange (6) étant mélangé avec de l'air de combustion à l'intérieur du brûleur de pré-mélange et est allumé en aval à l'extérieur du brûleur de pré-mélange, au moins deux zones (S1, S2), séparées physiquement s'étendant axialement le long de la coque de brûleur (1, 2), par l'intermédiaire desquelles le gaz de pré-mélange (6) peut être introduit dans la chambre de pré-mélange et qui sont reliées avec des conduites d'alimentation en gaz de pré-mélange (4, 5) séparées les unes des autres, une première zone (S1) étant prévue dans la coque de brûleur (1, 2), qui est disposée en amont dans le brûleur de pré-mélange et en ce qu'au moins une deuxième zone (S2) est prévue, qui est disposée dans le brûleur de pré-mélange en aval de la première zone (S1) et en ce qu'une unité de régulation ou de commande est prévue, qui est reliée avec les conduites d'alimentation en gaz de pré-mélange (4, 5) et qui effectue, en fonction de la zone de charge de la turbine à gaz, une répartition de l'alimentation en gaz de pré-mélange sur les différentes zones,
**caractérisé en ce que**
la conduite d'alimentation en gaz de pré-mélange (5) de la première zone (S1) est prévue avec une soupape d'étranglement (9), **en ce que**, entre la soupape d'étranglement (9) et la première zone (S1) se trouve un point de croisement (10), d'où une conduite d'embranchement (11) conduit vers la deuxième zone (S2) et **en ce que**, entre le point de croisement (10) et la deuxième zone (S2), se trouve l'unité de régulation ou de commande.

2. Dispositif selon la revendication 1,
**caractérisé en ce que**
l'unité de régulation ou de commande est une soupape de surpression (12) actionnée par la force d'un ressort.

3. Dispositif selon la revendication 1 ou 2,
**caractérisé en ce que**
lors de l'alimentation de la première zone (S1) en gaz de pré-mélange (6), entre le point de croisement (10) et la deuxième zone (S2), se trouve une conduite de dérivation (13), qui assure une alimentation minimale de la deuxième zone (S2) en gaz de pré-mélange (6), si la première zone (S1) est alimentée en gaz de pré-mélange.
